# EUROPÄISCHE PATENTSCHRIFT

(11) **EP 2 823 860 B1**
(45) Veröffentlichungstag und Bekanntmachung des Hinweises auf die Patenterteilung: **08.02.2017**
(21) Anmeldenummer: 13176202.3
(22) Anmeldetag: 11.07.2013
(51) Int. Cl.: A62B 35/00, E04G 21/32

(54) **Personensicherungssystem**
Safety system for persons
Système de sécurité pour personnes

(43) Veröffentlichungstag der Anmeldung: 14.01.2015
(73) Patentinhaber: Bautool AG, 5080 Laufenburg (CH)
(72) Erfinder: Lazri, Martin, 8952 Schlieren (CH); Strittmatter, Urs, 79664 Wehr (DE)
(74) Vertreter: Herrmann, Johanna

(56) Entgegenhaltungen:
- WO-A1-2005/035907
- WO-A1-2009/127002
- WO-A1-2010/088476
- DE-U1- 9 305 289
- US-A- 6 036 146
- US-A1- 2006 272 891

## Beschreibung

Die Erfindung betrifft ein Personensicherungssystem umfassend eine Sicherheitsspannleine zur Sicherung von Personen vor Abstürzen, beispielsweise auf einer Baustelle.

Eine derartige Sicherheitsspannleine ist beispielsweise aus der GB 2 269 623 A bekannt. Die Sicherheitsspannleine wird zwischen zwei Trägern eines Gerüsts aufgespannt. Sie besteht aus zwei Schlingen, die um je einen der Träger gelegt werden und einem Band, welches sich zwischen den beiden Schlingen erstreckt. Das Band wird mit einem Spannelement vorgespannt. Das Band besteht aus zwei Bandelementen, die sich zu beiden Seiten des Spannelements erstrecken und durch das Spannelement miteinander verbunden sind. Das Spannelement ist auf einem Ende eines ersten Bandelements angebracht. Ein zweites Bandelement ist in das Spannelement eingelegt. Das zweite Bandelement wird um eine Winde im Spannelement geführt und kann mittels eines beweglichen Handgriffs vorgespannt werden. Das zweite Bandelement kann mit dem ersten Bandelement derart vorgespannt werden, dass eine Sicherheitsspannleine variabler Länge erhalten wird. Das heisst, es ist möglich, eine Sicherheitsspannleine in einem Gerüst mit variablen Trägerabständen zwischen je zwei beliebigen benachbarten Trägern zu spannen. Die Sicherheitsspannleine weist eine Spannlänge auf, die zwischen einer maximalen Spannlänge und einer minimalen Spannlänge liegen kann.

Die Sicherheitsspannleine der GB 2 269 623 A kann eingesetzt werden, wenn das Bauwerk bereits eine Gerüststruktur aufweist, die eine Befestigung der Sicherheitsspannleine an bereits vorhandenen Trägern erlaubt. Diese Sicherheitsspannleine kann daher für die Sicherung von Personen, die auf Deckenbereichen, insbesondere Deckenschalungen, Dächern oder auf Brücken oder dergleichen arbeiten, nicht eingesetzt werden, weil die Träger für die Befestigung der Sicherheitsspannleine (noch) nicht existent sind.

Für Arbeiten auf Deckenbereichen, Dächern, Brücken und dergleichen wurden Systeme entwickelt, wie sie beispielsweise in der US2010/0126801 beschrieben werden. Das in dem Dokument US2010/0126801 beschriebene Sicherungssystem umfasst eine kranartige Gerüststruktur, die im Fundament des Gebäudes aufgestellt ist und/oder dort verankert ist. Die kranartige Gerüststruktur besteht aus einem vertikalen Träger, an welchem ein in horizontaler Richtung verlaufende Querträger angebracht ist. Der Querträger kann um die Achse des vertikalen Trägers drehbar angeordnet sein. Der Querträger enthält eine Schiene, entlang welcher ein Aufnahmeelement für ein Seil oder eine Spannleine in Längsrichtung des Querträgers verschiebbar gelagert ist. Die Spannleine kann an dem anderen Ende mit einer Einhängevorrichtung für die persönliche Sicherheitsausrüstung einer Person verbunden sein. Bei der Einhängevorrichtung kann es sich beispielsweise um einen Karabiner handeln, der mit einer einen Klettergurt tragenden Person verbunden werden kann. Die Person kann sich somit in einem Radius bewegen, der ungefähr der Länge des Querträgers entspricht. Diese Lösung eignet sich gut für lokale, das heisst räumlich begrenzte Arbeiten, die keine Verschiebung der kranartigen Gerüststruktur an einen anderen Arbeitsort erfordern. Denn der Abbau der kranartigen Gerüststruktur an einem Arbeitsort und deren Aufbau an einem anderen Arbeitsort kann mit einem grösseren Aufwand verbunden sein.

Um die Reichweite der Sicherheitseinrichtung zu vergrössern, wurde auch vorgeschlagen, eine Mehrzahl von Spannleinen von einer Mehrzahl von eingemauerten Pfosten oder Stangen zu spannen, insbesondere derart zu spannen, dass die Spannleinen ein Rechteck aufspannen, was in der US 6 779 630 B2 gezeigt ist. Eine Möglichkeit der Verankerung einer derartigen Stange ist in der WO2006/042889 A2 offenbart. In der US 6 092 623 A sind wiederum 4 Stützen in einer Anordnung in einem Viereck gezeigt. Allerdings wird im Unterschied zu der US 6 779 630 B2 nicht eine Mehrzahl von Spannleinen entlang der Kanten des Vierecks gespannt, sondern eine einzige Spannleine, die entlang von zwei horizontal angeordneten Stangen verschiebbar ist. Diese horizontalen Stangen verbinden je zwei gegenüberliegende Pfostenelemente miteinander. Der Andockpunkt der Spannleine kann an jedem beliebigen Punkt jeder horizontalen Stange liegen. Die grösste Länge weist die Spannleine auf, wenn sie sich entlang der Diagonalen erstreckt, die zwei Pfostenelemente verbinden, die nicht durch die horizontalen Stangen verbunden sind. Auf diese Weise kann die Gesamtlänge der Spannleine verkürzt werden, die nicht mehr dem Umfang des Vierecks, sondern der Diagonale des Vierecks entspricht. Ein Sicherheitssystem mit einem Kabel, dessen Länge veränderbar ist, ist in der US 6 036 146 A gezeigt. Das Kabel ist an einem Ende mittels einer Kabelrolle auf- oder abwickelbar, sodass die Länge des Kabels in Abhängigkeit vom gewünschten Abstand der Stützpfeiler angepasst werden kann.

In der US 2006/0272891 A1 ist ein Kabel mit einer Spannvorrichtung gezeigt, mit welcher das Kabel vorgespannt werden kann.

Es ist aus der WO2005/035907 A1 bekannt, Sicherungselemente vorzusehen, die mit einem schlaufenartigen Andockelement für einen mit einem Sicherheitstragegurt verbundenen kurzen Bandelement mit Karabiner oder vergleichbarer lösbarer Einhängevorrichtung ausgestattet sind.

Allen Systemen, die aus dem Stand der Technik bekannt sind, ist gemeinsam, dass sie ortsfest sind oder nur dann an einem anderen Einsatzort benutzt werden können, wenn sie vorgängig vollständig abgebaut und wieder aufgebaut werden, wie beispielsweise die kranartige Gerüststruktur. Es ist auch aus der WO2009/127002 A1 bekannt, ein Personensicherungssystem auf einem Transportfahrzeug vorzusehen. Dieses Personensicherungssystem besteht aus einem ersten und zweiten Kabelstützelement, welches an je einem der Räder des Transportfahrzeugs befestigt werden kann. Diese Kabelstützelemente ragen somit von den Rädern bis in eine Höhe, welche über der von Personen begehbaren Arbeitsfläche maximaler Höhe liegt. Zwischen den beiden Kabelstützelementen wird manuell ein Kabel gespannt. Das Kabel dient zur Aufnahme eines Karabiners oder vergleichbaren Sicherungselements für eine Person, die einen Sicherheitsgurt trägt.

Der vorliegenden Erfindung liegt die Aufgabe zugrunde, ein Personensicherungssystem zu schaffen, welches einfach und schnell an beliebiger Stelle auf einem im wesentlichen horizontalen Untergrund, wie beispielsweise einer Gebäudedecke oder einer Brücke, aufgebaut werden kann und welches eine Sicherheitsspannleine umfasst, deren Position mit wenigen Montageschritten einfach geändert werden kann.

Die Aufgabe wird durch ein Personensicherungssystem nach Anspruch 1 gelöst. Vorteilhafte Weiterbildungen ergeben sich aus den abhängigen Patentansprüchen. Ein Verfahren zum Betrieb eines Personensicherungssystems ist Gegenstand von Anspruch 14.

Ein Personensicherungssystem gemäss der vorliegenden Erfindung ist auf einem im wesentlichen horizontalen Untergrund, wie beispielsweise einer Gebäudedecke oder einer Brücke angeordnet und umfasst eine Sicherheitsspannleine sowie ein erstes Verankerungselement und ein zweites Verankerungselement. Die Sicherheitsspannleine erstreckt sich vom ersten Verankerungselement zum zweiten Verankerungselement und wird mittels eines Spannelements gespannt. Wenn die Sicherheitsspannleine gespannt ist, hängt sie kaum merklich durch. Das heisst, auf einer Länge von 10 m beträgt die maximale Abweichung der durch die Sicherheitsspannleine verlaufenden Mittellinie von der horizontalen Verbindungslinie zwischen den beiden Ankerpunkten auf den Verankerungselementen maximal 10 cm. Die Verankerungselemente sind relativ zu dem Untergrund bewegbar. Weil die Verankerungselemente mit geringem Aufwand auf dem Untergrund bewegbar sind, kann jede beliebige Stelle der Gebäudedecke oder der Brücke oder jede andere grossflächige Arbeitsfläche ohne nennenswerten Zeitverlust bearbeitet werden. Die Verankerungselemente können mit Transportgeräten angehoben werden und an ihren neuen Einsatzort gebracht werden. Die Sicherheitsspannleine kann in ihrer Länge an den Abstand zwischen den Verankerungselementen angepasst werden. Die Länge der Sicherheitsspannleine ist variabel. Die Länge der Sicherheitsspannleine kann mit Hilfe des Spannelements angepasst werden. Die Sicherheitsspannleine kann insbesondere ein erstes Bandelement und ein zweites Bandelement umfassen. Das erste Bandelement und das zweite Bandelement sind im Spannelement aufgenommen. Die beiden Bandelemente erstrecken sich zu beiden Seiten des Spannelements und sind durch das Spannelement miteinander verbunden. Das Spannelement ist auf einem Ende eines ersten Bandelements angebracht, insbesondere bildet es eine Bandschlinge aus. Das Ende des zweiten Bandelements ist in das Spannelement eingelegt. Das zweite Bandelement wird um eine Winde im Spannelement geführt und kann mittels eines beweglichen Handgriffs vorgespannt werden. Das zweite Bandelement kann auch durch mehrmalige Umlenkung im Spannelement durch die Reibungskraft zwischen den einzelnen Lagen des Bandelements gehalten und straff gespannt werden. Das zweite Bandelement kann mit dem ersten Bandelement derart vorgespannt werden, dass ein Teil des zweiten Bandelements durch das Spannelement gezogen wird, und somit eine verkürzte Sicherheitsspannleine erhalten wird. Das dem Ende des zweiten Bandelements benachbarte Stück kann aufgewickelt werden oder in einer geeigneten Tasche versorgt werden. Daher ist es möglich, eine Sicherheitsspannleine in einem Gerüst mit variablen Trägerabständen zwischen je zwei beliebigen benachbarten Trägern zu spannen. Die Sicherheitsspannleine weist eine Spannlänge auf, die zwischen einer maximalen Spannlänge und einer minimalen Spannlänge liegen kann. Die minimale Spannlänge kann 1 m betragen, die maximale Spannlänge bis zu 100 m, insbesondere kann die minimale Spannlänge 1 m betragen und maximal 60m. Besonders bevorzugt kann die Spannlänge in einem Bereich von 1 bis einschliesslich 20 m betragen.
Die dem Spannelement jeweils gegenüberliegenden Enden der Bandelemente weisen Schlaufen auf. In diese Schlaufen kann ein Verbindungselement aufgenommen sein. Dieses Verbindungselement kann ein Karabiner sein. Das Verbindungselement dient der Verbindung des Bandelements mit dem Aufnahmeelement des Verankerungselements.

Jedes der Verankerungselemente kann ein Eigengewicht aufweisen, welches mindestens 500 kg beträgt. Eine Person muss gemäss der heutigen Vorschriften durch mindestens 1500kg gesichert werden, was vorteilhafterweise auf 750 kg je Verankerungselement aufgeteilt wird. Wenn mehrere Personen an der Sicherheitsspannleine arbeiten sollen, kann entweder eine Mehrzahl von Verankerungselementen eingesetzt werden, oder es können grössere und schwerere Verankerungselemente zum Einsatz kommen. Insbesondere können die Verankerungselemente ein Grundelement aufweisen, welches eine Mehrzahl von stapelbaren Teilelementen enthält.

Nach einem Ausführungsbeispiel enthält das Verankerungselement ein Grundelement, eine mit dem Grundelement verbundene Stange sowie ein Aufnahmeelement. Das Grundelement kann insbesondere einen Betonblock umfassen. Ein derartiges Grundelement kann einfach auf der Baustelle hergestellt werden. Schalungsbretter und Beton sind bereits vorhandene Rohmaterialien für die Herstellung einer Giessform. Zusätzlich können Armierungseisen zum Einsatz kommen.

Das Grundelement weist nach einem Ausführungsbeispiel eine Ausnehmung auf. Die Ausnehmung ist auf der dem Untergrund zugewendeten Seite des Grundelements ausgebildet. Diese Ausnehmung kann der Aufnahme des oder der Arme eines Transportgeräts dienen. Das Verankerungselement kann mit Hilfe des Transportgeräts angehoben, verschoben und an einer anderen Stelle wieder abgestellt werden. Nach einem Ausführungsbeispiel ist eine Mehrzahl von Ausnehmungen vorgesehen, welche passend für die Aufnahme der Arme eines Transportgeräts ausgestaltet sind.

Das Verankerungselement kann mit einem Aufnahmeelement versehen sein. Das Aufnahmeelement dient der Aufnahme eines Endes der Sicherheitsspannleine oder eines Sicherungsmittels, welches das Aufnahmeelement mit der Sicherheitsspannleine verbindet. Das Aufnahmeelement kann insbesondere am oberen Ende der Stange angeordnet sein. Nach einem Ausführungsbeispiel weist das Aufnahmeelement eine ringförmige Halterung auf, welche zur Aufnahme eines Befestigungselements der Sicherheitsspannleine dient.

Das Aufnahmeelement enthält nach einem Ausführungsbeispiel ein ringförmiges Metallelement. Dieses ringförmige Metallelement kann mit einer Grundplatte verbunden sein Das Aufnahmeelement weist daher eine Grundplatte auf, auf welcher das ringförmige Metallelement angebracht ist. Das Grundelement weist eine Öffnung zur Aufnahme eines Befestigungselements der Stange auf. Durch die Öffnung kann beispielsweise ein Gewindestift oder eine Schraube oder vergleichbares Befestigungselement geführt sein.
Das Aufnahmeelement ist durch das Befestigungselement an der Stange gesichert. Die Stange wiederum ist mit dem Grundelement verbunden, welches als Gegengewicht für die über das Aufnahmeelement eingeleitete Last dient, wenn die im Aufnahmeelement eingehängte Sicherheitsspannleine auf Zug beansprucht wird. Die Stange kann beispielsweise eine Basisplatte aufweisen, welche auf der Oberfläche des Grundelements befestigt ist.

Nach einer Variante kann eine Bohrung an einer Flanke der Stange angeordnet sein. Insbesondere kann sie als Durchgangsbohrung ausgebildet sein. Nach dieser Variante kann ein Befestigungselement, beispielsweise eine Schraube, durch Durchgangsbohrung über die gesamte Breite oder den gesamten Durchmesser der Stange hindurch geführt werden und an dem der Grundplatte gegenüberliegenden Ende durch ein Halteelement, beispielsweise einer Schraubenmutter gesichert werden. Diese Variante kann insbesondere für Stangen mit rechteckigem oder quadratischen Querschnitt zum Einsatz kommen.

Ein Verfahren zum Betrieb eines Personensicherungssystems, welches auf einem im wesentlichen horizontalen Untergrund, wie beispielsweise einer Gebäudedecke oder einer Brücke angeordnet ist, beinhaltet die folgenden Schritte: ein einem ersten Schritt wird ein erstes Verankerungselement in Position gebracht, in einem zweiten Schritt wird ein zweites Verankerungselement in Position gebracht, in einem dritten Schritt wird eine Sicherheitsspannleine zwischen dem ersten Verankerungselement und dem zweiten Verankerungselement gespannt, sodass sich die Sicherheitsspannleine vom ersten Verankerungselement zum zweiten Verankerungselement erstreckt und in einem vierten Schritt wird die Sicherheitsspannleine mittels eines Spannelements vorgespannt, sodass sich eine Person mit einem Sicherungselement mit der Sicherheitsspannleine verbinden kann. Die Verankerungselemente werden relativ zu dem Untergrund bewegt, wenn die Arbeiten abgeschlossen sind um das Personensicherungssystem an anderer Stelle einzusetzen. Das Sicherungselement kann insbesondere ein Karabiner sein.

Nachfolgend werden Ausführungsbeispiele der Erfindung anhand der Zeichnungen erläutert. Darin zeigen:
Fig. 1 eine Ansicht des Personensicherungssystems
Fig. 2 ein Detail des Verankerungselements nach einem ersten Ausführungsbeispiel
Fig. 3 ein Detail des Verankerungselements nach einem zweiten Ausführungsbeispiel
Fig. 4 ein Detail des Verankerungselements nach einem dritten Ausführungsbeispiel
Fig. 5 ein Detail des Verankerungselements nach einem vierten Ausführungsbeispiel
Fig. 6 ein Detail des Verankerungselements nach einem fünften Ausführungsbeispiel
Fig. 7a zeigt ein Detail eines Aufnahmeelements nach einer ersten Variante
Fig. 7b zeigt ein Detail eines Aufnahmeelements nach einer zweiten Variante
Fig. 7c zeigt ein Detail eines Aufnahmeelements nach einer dritten Variante

In Fig. 1 ist ein Personensicherungssystem 1 gezeigt, welches aus einer Sicherheitsspannleine 2, einem ersten Verankerungselement 3 sowie einem zweiten Verankerungselement 4 besteht. Die Sicherheitsspannleine 2 erstreckt sich im Betriebszustand vom ersten Verankerungselement 3 zum zweiten Verankerungselement 4. Die Sicherheitsspannleine 2 wird mittels eines Spannelements 5 vorgespannt.

Die Sicherheitsspannleine 2 besteht aus zwei Bandelementen 6, 7, die sich zu beiden Seiten des Spannelements 5 erstrecken und die durch das Spannelement miteinander verbunden sind. Das Spannelement 5 ist mit einem Ende 8 des ersten Bandelements 6 fest verbunden. Das zweite Bandelement 7 ist in das Spannelement eingelegt. Das zweite Bandelement 7 wird um eine Winde im Spannelement geführt und kann mittels eines beweglichen Handgriffs vorgespannt werden. Das zweite Bandelement 7 ist im entlasteten Zustand beweglich im Spannelement 5 gelagert, sodass dessen Länge an den Abstand der Verankerungselemente 3,4 angepasst werden kann. Hierdurch kann die Länge der Sicherheitsspannleine 2 verändert werden. Die Sicherheitsspannleine weist somit eine Spannlänge auf, die zwischen einer maximalen Spannlänge und einer minimalen Spannlänge liegen kann.

Das zweite Ende 10 des ersten Bandelements weist eine Schlaufe 12 auf. In diese Schlaufe wird ein Karabiner 14 eingehängt, der in eine Öffnung 32 eines Aufnahmeelements 30 eingeführt wird, um das erste Bandelement am Verankerungselement 3 zu befestigen.

Das zweite Ende 11 des zweiten Bandelements 7 weist eine Schlaufe 12 auf. In diese Schlaufe wird ein Karabiner 15 eingehängt, der in eine Öffnung eines Aufnahmeelements 40 eingeführt wird, um das zweite Bandelement 7 am Verankerungselement 4 zu befestigen.

An der Sicherheitsspannleine wird ein Karabiner 16 eingehängt, der über eine Leine oder ein Seil 17 mit einem Klettergurt 18 verbunden ist, den die Person trägt, die mit dem Personensicherungssystem gesichert werden soll.

Fig. 2a zeigt eines der Verankerungselemente 3, 4 nach einem ersten Ausführungsbeispiel im Detail. Das Verankerungselement 3 besteht aus einem Aufnahmeelement 30, einer Stange 33 und einem Grundelement 36.
Das Aufnahmeelement 30 ist ein ringförmiges Metallelement 29 mit einer Grundplatte 31. Die Grundplatte 31 kann eine Öffnung 28 aufweisen, durch welche ein Gewindestift 34 geführt ist. In Fig. 7a ist diese Variante dargestellt. Das Aufnahmeelement ist mit einer Schraubenmutter 35 auf dem Gewindestift 34 gesichert. Der Gewindestift 34 bildet das obere Ende der vertikalen Stange 33 aus. Diese Stange 33 ist mit dem Grundelement 36 verbunden, welches als Gegengewicht dient. Die Stange kann beispielsweise eine Basisplatte 37 aufweisen, welche auf der Oberfläche des Grundelements 36 befestigt ist. Das Grundelement weist zwei zueinander parallel angeordnete Ausnehmungen 39 auf, die als rechteckiger, nach unten offener Kanal ausgestaltet sind. Diese Ausnehmungen dienen der Aufnahme von Armen eines Transportgeräts, mittels welchem das Verankerungselement 3 angehoben und transportiert werden kann. Das Verankerungselement ist somit mit üblichen Transportgeräten wie Staplern einfach bewegbar. Derartige Transportgeräte sind auf einer Baustelle zum Transport von auf Paletten gelagerten Lasten üblicherweise verfügbar, sodass ein derartiges Verankerungselement ohne grossen Aufwand unter Rückgriff auf vorhandene Hilfsmittel an eine andere Position verschoben werden kann. Bei Arbeiten an Deckenkonstruktionen, Dächern oder Brücken, bei welchen eine horizontale Oberfläche in einer Höhe von minimal 2 m, insbesondere 3 m gemäss den schweizerischen Vorschriften der SUVA und GAV mit einem Deckenelement abgedeckt werden soll, kann somit das Personensicherungssystem einfach nachgeschoben werden, wenn die Arbeiten für einen Teil beendet sind. Auf den bereits fertig gestellten Deckenelementen kann das Personensicherungssystem platziert werden, um eine Sicherung während der Herstellung eines weiteren Deckenelements zu bieten.

Fig. 2b zeigt die Stange 33 sowie das Grundelement 36 der Fig. 2a in einer perspektivischen Ansicht. Die Stange 33 ist hier exzentrisch in Bezug auf den Massenmittelpunkt des Grundelements angeordnet. Die Position der Stange 33 kann variieren, solange gewährleistet ist, dass die Stange 33 auf dem Grundelement befestigt werden kann. Die Stange könnte auch seitlich am Grundelement angebracht sein, was zeichnerisch nicht dargestellt ist. Die Stange ist mit einer Basisplatte 37 verbunden, beispielsweise mittels einer Schweissverbindung.
In der vorliegenden Darstellung weist die Basisplatte 37 Öffnungen 38 auf, welche eine entsprechende Anzahl Schrauben aufnehmen kann, die in der vorliegenden Darstellung der Einfachheit halber weggelassen worden sind.

Das Grundelement 36 hat ebenfalls zwei parallel zueinander angeordnete Ausnehmungen, die in Form von nach unten offenen Kanälen ausgebildet sind. Gemäss diesem Ausführungsbeispiel erstrecken sich die Ausnehmungen 39 nicht über die gesamte Länge des Grundelements 36. Alternativ können die Ausnehmungen sich auch über die gesamte Länge des Grundelements erstrecken, was in den Fig. 3-5 gezeigt ist.

Fig 3 zeigt eine Variante eines Verankerungselements, in welchem eine Stange 33 in das Verankerungselement 3 eingegossen wird. Das Grundelement 36 kann quaderförmig sein oder auch die Form einer Halbkugel oder eines Halbzylinders oder eine Kombination dieser Formen haben. Insbesondere kann die Oberfläche des Grundelements 36 kantenfrei ausgebildet sin, um die Verletzungsgefahr zu reduzieren. Die Stange 33 bleibt gemäss diesem Ausführungsbeispiel fest mit dem Grundelement 36 verbunden und ist nicht abnehmbar. Vorzugsweise weist die Stange 33 ebenfalls ein Basiselement 44 als Verankerung auf, welches mit eingegossen wird, sodass vermieden wird, dass die eingegossene Stange unter Zugbelastung aus dem Grundelement 36 herausgezogen werden kann.

Fig. 4 zeigt eine Variante, nach welcher eine Stange 33 in einer durchgehenden Bohrung 41 des Grundelements 36 eingesteckt ist. Die Elemente, welche die gleiche Funktion wie in Fig. 2 haben und gleich ausgestaltet sind, werden hier nicht mehr beschrieben, siehe hierzu die Beschreibung zu Fig. 2a und Fig. 2b. Die Stange weist einen Flansch 42 auf, der die Position der Stange festlegt. Der Flansch kann Bohrungen aufweisen, mittels welchem er auf dem Grundelement befestigt werden kann.

An ihrem unteren Ende kann die Stange ein Aussengewinde haben, sodass sie mittels einer Schraubenmutter 43 befestigt werden kann, um sie in ihrer Einbauposition zu sichern. Alternativ dazu könnte die Stange am unteren Ende eine horizontale Bohrung haben, in welche ein Stift oder Keil aufgenommen ist. Der Stift oder Keil hat eine grössere Länge verglichen mit dem Durchmesser der Bohrung 41, daher wird die Stange durch den Stift oder Keil in ihrer Einbauposition festgehalten. Diese Variante ist in der Zeichnung nicht dargestellt. Die Schraubenmutter oder der Stift sind über die Ausnehmungen 39 zugänglich. Vorteilhafterweise erstrecken sich die Ausnehmungen 39 in diesem Ausführungsbeispiel von der Vorderkante zur Hinterkante des Grundelements 36.

Fig. 5 zeigt eine Variante gemäss welcher eine Schlinge um das Grundelement gewickelt ist. Diese Schlinge 45 kann sowohl der Befestigung des Endes der Sicherheitsspannleine dienen, als auch als Aufnahmeelement für einen Kranhaken ausgestaltet sein. Mittels dieser einfachen Lösung kann auf die Montage eines gesonderten Transporthakens auf dem Grundelement verzichtet werden. In diesem Ausführungsbeispiel ist nur eine einzige Ausnehmung 39 vorgesehen. Diese Ausnehmung hat eine ausreichende Breite, um zwei Transportarme eines Transportgeräts aufzunehmen. Um zu vermeiden, dass die Schlinge verrutscht, wenn sie unter Zugspannung steht, kann die Ausnehmung eine Rille zur Aufnahme der Schlinge aufweisen. Die Schlinge 45 besteht aus zwei Bändern 46, 47, welche um das Grundelement gewickelt werden. Die Bänder bilden eine Schlaufe 48, durch welche die Bänder hindurchgezogen werden. Das freie Ende 49 der Schlinge, welches in der vorliegenden Darstellung zum besseren Verständnis als stehende Schlaufe gezeichnet ist, kann über einen Karabiner mit dem Ende der Sicherheitsspannleine oder einer der Schlaufen der Bandelemente 6,7 verbunden werden.

Es ist auch möglich, das Verankerungselement mit einem Transporthaken auszustatten, der das Anheben sowie eine Bewegung des Verankerungselements mittels eines Krans erlaubt. In den Transporthaken kann ein Kranhaken oder eine Schlinge, die zu einem Kranhaken führt, eingehängt werden.

Fig. 6 zeigt eines der Verankerungselemente 3, 4 nach einem fünften Ausführungsbeispiel im Detail. Das Verankerungselement 3 besteht aus einem Aufnahmeelement 30, einer Stange 33 einem Grundelement 36, sowie einer Mehrzahl von Teilelementen 50, 51, 52, 53. In Fig. 6 ist auch gezeigt, dass die Stange 33 mit einem Grundelement 36 verbunden ist, welches als Gegengewicht für eine am Aufnahmeelement angreifende Last dient. Die Stange kann beispielsweise eine Basisplatte 37 aufweisen, welche auf der Oberfläche des Grundelements 36 befestigt ist. Das Grundelement weist zwei zueinander parallel angeordnete Ausnehmungen 39 auf, die als rechteckiger, nach unten offener Kanal ausgestaltet sind. Diese Ausnehmungen dienen der Aufnahme von Armen eines Transportgeräts, mittels welchem das Verankerungselement 3 angehoben und transportiert werden kann. Die Teilelemente 50, 51, 52, 53 dienen dazu, ein Verankerungselement 3 mit genügend grossem Gesamtgewicht bereitzustellen, wenn das Grundelement 36 allein nicht genügend schwer ist. Das Grundelement 36 sowie die Teilelemente 50, 51, 52, 53 werden zu einem Gesamtelement zusammengesetzt, welches die erforderliche Masse von mindestens 500 kg, vorzugsweise mindestens 750 kg aufweist. Das heisst, das Gesamtelement ist modulartig zusammensetzbar und wieder trennbar. Jedes der Teilelemente kann seinerseits mit Ausnehmungen 39 versehen sein, welche den Transport mittels eines Transportgeräts erleichtern. Diese Variante hat den Vorteil, dass jedes der Teilelemente 50, 51, 52, 53 sowie das Grundelement 36 einfach zu transportieren und zu stapeln sind. Die Auswahl der Hilfsmittel, das heisst der Transportgeräte und/oder Stapelgeräte ist hierdurch vereinfacht, dass handelsübliche Transportgeräte zum Einsatz kommen können, welche keine üblicherweise auf Baustellen verfügbar sind.

Das Grundelement kann mit jedem benachbarten Teilelement, sowie benachbarte Teilelemente können untereinander durch ein Verbindungselement 55, 56 in ihrer Lage zueinander festgelegt sein. Das Verbindungselement bewirkt eine formschlüssige Verbindung des Grundelements mit zumindest einem benachbarten Teilelement oder von zwei benachbarten Teilelementen untereinander. Das Verbindungselement kann eine Nut 55 und einen korrespondierenden Vorsprung 56 am gegenüberliegenden Bauelement ausgebildet sein, sodass benachbarte Grund- oder Teilelemente ineinander eingreifen können. In Fig. 6 sind am Teilelement 53 exemplarisch eine Nut 55 sowie ein Vorsprung 56 gezeigt, die im Querschnitt trapezförmig ausgebildet sind. Selbstverständlich können passende Teilelemente vorgesehen sein, die entweder nur Nuten 55 oder ausschliesslich Vorsprünge 56 enthalten. Beispielsweise sind für die Teilelemente 50, 51, die auf dem Grundelement 36 aufliegen, jeweils Vorsprünge vorgesehen, die in zugehörige Nuten des Grundelements 36 eingreifen. Sie sind in der Fig. 6 nicht sichtbar, weil sie sich in Bezug auf die Zeichnungsebene im Inneren des Grundelements bzw. Teilelements befinden.

Werden Teilelemente nachträglich auf das Grundelement gestapelt, können die Teilelemente eine Ausnehmung für die Stange und/oder Grundplatte aufweisen. Diese Ausnehmung kann ringförmig sein oder sie kann durch die Stapelung der Teilelemente erst entstehen. Die Teilelemente werden als balkenartige Elemente rechtsseitig oder linksseitig der Stange 33 abgelegt. Teilelemente 50, 51 sind in der vorliegenden Darstellung in Fig. 6 in dieser Position gezeigt. Die darüber liegenden Teilelemente 52, 53 liegen frontseitig auf den Teilelementen 50, 51 auf. Hinter den Teilelementen 52, 52 können weitere Teilelemente angeordnet sein, die in der vorliegenden Darstellung durch die Teilelemente 52, 53 verdeckt sind. Die Teilelemente können abwechselnd kreuzweise gestapelt sein, so wie für Teilelement 51 und das darüber liegende Teilelement 52 gezeigt. Die Teilelemente können auch parallel übereinander gestapelt werden, wie für das Teilelement 52 und das darüber liegende Teilelement 53 gezeigt.

Fig. 7a zeigt ein Detail eines Aufnahmeelements 30 nach einer ersten Variante. Das Aufnahmeelement 30 ist ein ringförmiges Metallelement 29 mit einer Grundplatte 31. In dem ringförmigen Aufnahmeelement ist ein Karabiner 14 angeordnet, der durch die Öffnung 32 hindurch geführt ist. Die Grundplatte 31 hat eine Öffnung 28, durch welche ein Gewindestift 34 geführt ist, wenn das Aufnahmeelement an der Stange befestigt ist.. In Fig. 7a ist ein Zustand vor dem Zusammenbau dargestellt, damit der Gewindestift 34 sichtbar ist. Das Aufnahmeelement 30 ist mit einer Schraubenmutter 35 auf dem Gewindestift 34 gesichert. Der Gewindestift 34 ragt über das obere Ende der vertikalen Stange 33 hinaus. Der Gewindestift ist vorzugsweise in einem zentralen Bereich der Oberfläche angeordnet, die das obere Ende der Stange 33 ausbildet. Diese Stange 33 ist mit dem in einer der Fig. 2a, 2b, 3, 4 dargestellten Grundelement 36 verbunden, welches als Gegengewicht dient. Die Stange kann beispielsweise eine Basisplatte 37 aufweisen, welche auf der Oberfläche des Grundelements 36 befestigt ist.

In Fig. 7b ist ein Aufnahmeelement 30 sowie dessen Befestigungselement 25 an einer Stange 33 im Detail nach einer zweiten Variante dargestellt. Das Aufnahmeelement 30 ist als ein ringförmiges Metallelement 29 mit einer Grundplatte 31 ausgebildet. Die Grundplatte 31 weist eine Öffnung 28 auf, durch welche eine Schraube 27 geführt ist. Die Öffnung 28 ist vorzugsweise mittig in der Grundplatte angeordnet. Die Schraube 27 ist in einer Bohrung 26 der Stange 33 aufgenommen und bildet derart eine weitere Variante für ein Befestigungselement 25. Gemäss der vorliegenden Darstellung ist die Bohrung 26 am oberen Ende der vertikalen Stange 33 angeordnet. Die Bohrung ist als Gewindebohrung ausgeführt.

In Fig. 7c ist ein Aufnahmeelement 30 sowie dessen Befestigungselement 25 an einer Stange 33 im Detail nach einer dritten Variante dargestellt Das Befestigungselement 25 ist als Bohrung 26 ausgebildet, welche an einer Flanke der Stange 33 angeordnet ist. Insbesondere kann sie als Durchgangsbohrung ausgebildet sein. Nach dieser Variante kann eine Schraube 27 durch die Durchgangsbohrung 26 über die gesamte Breite oder den gesamten Durchmesser der Stange hindurch geführt werden und an dem der Grundplatte gegenüberliegenden Ende durch eine Schraubenmutter 35 gesichert werden. Diese Variante kann insbesondere für Stangen mit rechteckigem oder quadratischen Querschnitt zum Einsatz kommen. Insbesondere kann die Stange 33 auch als Hohlkörper ausgebildet sein.

Nach einer nicht dargestellten Variante kann die Schraube 27 auch als Teil des Aufnahmeelements 30 ausgebildet sein. Das Aufnahmeelement könnte ohne Hilfsmittel in eine Gewindebohrung der Stange eingeschraubt werden.

Anstelle einer in den vorherigen Ausführungsbeispielen dargestellten Schraubverbindung könnte auch ein Befestigungselement vorgesehen sein, welches eine Schweissverbindung oder eine Nietverbindung umfasst.

Selbstverständlich können die Merkmale der einzelnen Ausführungsbeispiele beliebig miteinander kombiniert werden, beispielsweise kann eine Schlinge für das Ausführungsbeispiel gemäss Fig. 2a oder 2b zum Einsatz kommen oder die Form des Grundelements für eine der Ausführungsbeispiele mit abnehmbarer Stange oder Schlinge zum Einsatz kommen.

## Patentansprüche

1. Ein Personensicherungssystem (1), welches auf einem im wesentlichen horizontalen Untergrund, wie beispielsweise einem Deckenbereich, einer Deckenschalung, einer Gebäudedecke oder einer Brücke angeordnet ist, umfassend eine Sicherheitsspannleine (2), sowie ein erstes Verankerungselement (3) und ein zweites Verankerungselement (4), wobei sich die Sicherheitsspannleine (2) vom ersten Verankerungselement (3) zum zweiten Verankerungselement (4) erstreckt und mittels eines Spannelements (5) spannbar ist, wobei sich die zu sichernde Person mit einem Sicherungselement mit der Sicherheitsspannleine (2) verbindet, wobei die Verankerungselemente (3, 4) relativ zu dem Untergrund bewegbar sind, wobei das erste und zweite Verankerungselement (3, 4) ein Grundelement (36), eine mit dem Grundelement (36) verbundene Stange (33) sowie ein Aufnahmeelement (30) enthält, **dadurch gekennzeichnet, dass** das Grundelement (36) einen Betonblock umfasst.

2. Personensicherungssystem nach Anspruch 1, wobei jedes der Verankerungselemente (3, 4) ein Eigengewicht aufweist, welches mindestens 500 kg beträgt.

3. Personensicherungssystem nach Anspruch 1, wobei das Grundelement (36) eine Ausnehmung (39) aufweist.

4. Personensicherungssystem nach Anspruch 3, wobei die Ausnehmung (39) auf der dem Untergrund zugewendeten Seite ausgebildet ist.

5. Personensicherungssystem nach einem der Ansprüche 3 oder 4, wobei eine Mehrzahl von Ausnehmungen (39) vorgesehen ist.

6. Personensicherungssystem nach einem der vorhergehenden Ansprüche, wobei die Länge der Sicherheitsspannleine (2) variabel ist, wobei die Länge mittels des Spannelements (5) anpassbar ist.

7. Personensicherungssystem nach einem der vorhergehenden Ansprüche 2 bis 6, wobei das Aufnahmeelement (30) am oberen Ende der Stange (33) angeordnet ist.

8. Personensicherungssystem nach Anspruch 7, wobei das Aufnahmeelement (30) eine ringförmige Halterung aufweist, welche zur Aufnahme eines Verbindungselements (14, 15) der Sicherheitsspannleine (2) dient.

9. Personensicherungssystem nach einem der vorhergehenden Ansprüche, wobei das Aufnahmeelement (30) ein ringförmiges Metallelement (29) enthält.

10. Personensicherungssystem nach Anspruch 9, wobei das ringförmige Metallelement (29) auf einer Grundplatte (31) angebracht ist.

11. Personensicherungssystem nach Anspruch 10, wobei ein Befestigungselement (25) vorgesehen ist, um das Aufnahmeelement (30) an der Stange (33) zu befestigen.

12. Personensicherungssystem nach einem der vorhergehenden Ansprüche, wobei das Verankerungselement (3,4) eine Mehrzahl von Teilelementen (50, 51, 52, 53) aufweist, die mit dem Grundelement (36) zu einem Gesamtelement zusammensetzbar sind.

13. Personensicherungssystem nach einem der vorhergehenden Ansprüche 3 bis 12, wobei das Grundelement (36) und/oder zumindest je zwei benachbarte Teilelemente (50, 51, 52, 53) über ein Verbindungselement in ihrer Lage zueinander festgelegt sind.

14. Verfahren zum Betrieb eines Personensicherungssystems (1), welches auf einem im wesentlichen horizontalen Untergrund, wie beispielsweise einem Deckenbereich, einer Deckenschalung einer Gebäudedecke oder einer Brücke angeordnet ist, wobei ein einem ersten Schritt ein erstes Verankerungselement (3) in Position gebracht wird, in einem zweiten Schritt ein zweites Verankerungselement (4) in Position gebracht wird, wobei in einem dritten Schritt eine Sicherheitsspannleine (2) zwischen dem ersten Verankerungselement (3) und dem zweiten Verankerungselement (4) gespannt wird, sodass sich die Sicherheitsspannleine (2) vom ersten Verankerungselement (3) zum zweiten Verankerungselement (4) erstreckt und in einem vierten Schritt die Sicherheitsspannleine (2) mittels eines Spannelements (5) gespannt wird, anschliessend sich eine Person mit einem Sicherungselement mit der Sicherheitsspannleine verbindet, bis die Arbeiten beendet sind, wobei die Verankerungselemente (3, 4) relativ zu dem Untergrund bewegt werden, sobald die Arbeiten abgeschlossen sind, um das Personensicherungssystem (1) an anderer Stelle einzusetzen, wobei das erste und zweite Verankerungselement (3, 4) ein Grundelement (36), welches einen Betonblock umfasst, eine mit dem Grundelement verbundene Stange (33) sowie ein Aufnahmeelement (30) enthält.

## Claims

1. A safety system for persons (1), which is arranged on a substantially horizontal base, for example a ceiling area, a ceiling boarding, a ceiling for a building or a bridge, comprising a safety tensioned rope (2) and a first anchoring element (3) and a second anchoring element (4), whereby the safety tensioned rope extends from the first anchoring element (3) to the second anchoring element (4) and is tensionable by means of a tensioning element (5), whereby the person to be secured is connectable to the safety tensioned rope (2) by a securing element, whereby the anchoring elements (3, 4) are movable relative to the base, whereby the first and second anchoring elements (3, 4) comprise a base element (36) a rod (33) attached to the base element (36) as well as a receiving element (30), **characterized in that** the base element (36) comprises a concrete block.

2. The safety system for persons (1) according to claim 1, whereby each of the anchoring elements (3, 4) has a mass which amounts to at least 500 kg.

3. The safety system for persons (1) according to claim 1, whereby the base element (36) comprises a recess (39).

4. The safety system for persons (1) according to claim 3, whereby the recess (39) is arranged on a side facing the base.

5. The safety system for persons (1) according to one of claims 3 or 4, whereby a plurality of recesses (39) is provided.

6. The safety system for persons (1) according to any one of the preceding claims, whereby the length of the safety tensioned rope is variable, such that its length can be adapted by the tensioning element (5).

7. The safety system for persons (1) according to any one of the preceding claims 2 to 6, whereby the receiving element (30) is arranged on the upper end of the rod (33).

8. The safety system for persons (1) according to claim 7, whereby the receiving element (30) comprises an annular support for receiving a connecting element (14, 15) of the safety tensioned rope.

9. The safety system for persons (1) according to any one of the preceding claims, whereby the receiving element (30) comprises an annular metal element (29).

10. The safety system for persons (1) according to claim 9, whereby the annular metal element (29) is arranged on a support plate (31).

11. the safety system for persons (1) according to claim 10, whereby a fixing element (25) is provided for attaching the receiving element (30) to the rod (33).

12. the safety system for persons (1) according to any one of the preceding claims, whereby the anchoring element (3, 4) comprises a plurality of portions (50, 51, 52, 53), which can be assembled with the base element (36) to form a unit.

13. the safety system for persons (1) according to any one of the preceding claims 3 to 12, whereby the base element and/or at least two of each neighboring portions can be fixed in their position by a connecting element.

14. A method for the operation of a safety system for persons (1) which is arranged on a substantially horizontal base, for example a ceiling area, a ceiling boarding, a ceiling for a building or a bridge, whereby in a first step, a first anchoring element (3) is positioned in its position, in a second step, a second anchoring element (4) is positioned in its position, whereby in a third step a safety tensioned rope (2) is tensioned between the first anchoring element (3) and the second anchoring element (4), whereby the safety tensioned rope (2) extends from the first anchoring element (3) to the second anchoring element (4) and in a fourth step, the safety tensioned rod (2) is tensioned by means of a tensioning element (5), and subsequently a person connects to the safety tensioned rope (2) by a securing element, until a job is completed, whereby the anchoring elements (3, 4) are moved relative to the base after the job is completed to use the person safety system (1) in another location, whereby the first and second anchoring elements (3, 4) comprise a base element (36) comprising a concrete block, a rod (33) attached to the base element as well as a receiving element (30).

## Revendications

1. Un système de sécurité pour personnes (1), qui est arrangé sur une base substantiellement horizontale, par exemple une région d'un plafond, un coffrage de plafond, un plafond d'un bâtiment ou un pont, comprenant un tendeur de sécurité (2), un premier élément d'ancrage (3) et un deuxième élément d'ancrage (4), alors que le tendeur de sécurité (2) s'étend du premier élément d'ancrage (3) au deuxième élément d'ancrage (4) et peut être tendu par un élément de tension (5) autant que la personne à mettre au sécurité s'attache au tendeur de sécurité (2) par un élément de sécurité, alors que le premier et le deuxième élément d'ancrage (3) comprend un élément de base (36), une tige (33) attachée à l'élément de base et une élément de réception (30) **caractérisé en ce que** l'élément de base (36) comprend un bloc en béton.

2. Le système de sécurité pour personnes (1) selon la revendication 1, alors que chacun des éléments d'ancrage (3) a un poids d'au moins 500 kg.

3. Le système de sécurité pour personnes (1) selon la revendication 1, alors que l'élément de base (36) comprend une exclusion (39).

4. Le système de sécurité pour personnes (1) selon la revendication 3, alors que l'exclusion (39) est disposé sur le côté en face de la base.

5. Le système de sécurité pour personnes (1) selon une des revendications 3 ou 4, alors qu'une pluralité des exclusions est prévue.

6. Le système de sécurité pour personnes (1) selon une des revendications précédentes, alors que la longueur du tendeur de sécurité (2) est variable, alors que la longueur est adaptable par l'élément de tension (5).

7. Le système de sécurité pour personnes (1) selon une des revendications précédentes 2 à 6, alors que l'élément de réception (30) et arrangé sur le bout supérieur de la tige (33).

8. Le système de sécurité pour personnes (1) selon la revendication 7, alors que l'élément de réception (30) comprend un support annulaire pour recevoir un élément de connexion (14, 15) du tendeur de sécurité (2).

9. Le système de sécurité pour personnes (1) selon une des revendications précédentes, alors que l'élément de réception (30) comprend un élément annulaire métallique (29).

10. Le système de sécurité pour personnes (1) selon la revendication 9, alors que l'élément annulaire métallique (29) est disposé sur un panneau de base (31).

11. Le système de sécurité pour personnes (1) selon la revendication 10, alors qu'un élément de fixation (25) est prévu pour fixer l'élément de réception (30) à la tige.

12. Le système de sécurité pour personnes (1) selon une des revendications précédentes, alors que l'élément d'ancrage (3, 4) comprend une pluralité des éléments partiels (50, 51, 52, 53) assemblables avec l'élément de base (36) pour former un élément intégral.

13. Le système de sécurité pour personnes (1) selon une des revendications précédentes 3 à 12, alors que l'élément de base (36) et/ou au moins deux des éléments partiels (50, 51, 52, 53) avoisinants sont fixés en leur position par un élément de connexion.

14. Procédé pour l'opération d'un système de sécurité pour personnes (1) qui est arrangé sur une base substantiellement horizontale, par exemple une région d'un plafond, un coffrage de plafond, un plafond d'un bâtiment ou un pont, alors que dans une première étape, un premier élément d'ancrage (3) est positionné, dans une deuxième étape, un deuxième élément d'ancrage (4) est positionné, dans une troisième étape un tendeur de sécurité (2) est tendu entre le premier élément d'ancrage (3) et le deuxième élément d'ancrage (4) autant que le tendeur de sécurité (2) s'étend du premier élément d'ancrage (3) au deuxième élément d'ancrage (4) et dans une quatrième étape le tendeur de sécurité (2) est tendu par un élément de tension (5) afin qu'une personne s'attache au tendeur de sécurité (2) par un élément de sécurité jusqu'à la fin des travaux, alors que les éléments d'ancrage (3, 4) sont déplacés sur la base après la fin des travaux pour utiliser le système de sécurité pour personnes (1) sur un autre endroit, alors que le premier et le deuxième élément d'ancrage (3,4) comprend un élément de base (36), que comprend un bloc en béton, une tige (33) attachée à l'élément de base et une élément de réception (30).
